# DEMANDE DE BREVET EUROPEEN

(11) **EP 4 603 925 A1**
(43) Date de publication de la demande: **20.08.2025**
(21) Numéro de dépôt: 24158425.9
(22) Date de dépôt: 19.02.2024
(51) Int. Cl.: G04B 13/02, G04B 17/32, G04B 43/00, G04D 3/00, G04D 3/02

(54) **PROCEDE DE REALISATION D'UN ARBRE DE PIVOTEMENT HORLOGER ET ARBRE DE PIVOTEMENT HORLOGER**

(71) Demandeur: Richemont International S.A., 1752 Villars-sur-Glâne (CH)
(72) Inventeur: BEAU, Philippe, 25170 Recologne (FR)
(74) Mandataire: Ipsilon Lyon

(57) **Abrégé**

La présente invention concerne un procédé de réalisation d'un arbre de balancier en matière amagnétique et conductrice d' électricité au moyen d' une machine comprenant un organe de préhension rotatif (1) et un système d' usinage par électroérosion à fil (2) monté sur un actuateur à commande numérique (3).

Le procédé comprend les étapes suivantes :
- se doter d' une barre (4) ladite matière s' étendant sur un axe longitudinal (A),
- agencer la barre (4) selon son axe longitudinal (A) sur l' organe de préhension rotatif (1),
- mettre la barre (4) en forme par usinage électroérosion pour obtenir un arbre de balancier comprenant un pivot à chaque extrémité, cette étape comprenant la mise en rotation continue de la barre (4) autour de son axe longitudinal (A) pour la mise en forme desdits pivots
- optionnellement effectuer un traitement de finition tribologique.

L' invention concerne également un arbre de balancier, notamment réalisé dans une matière choisie parmi les familles des aciers inoxydables austénitiques, des verres métalliques, des alliages à base tungstène, des matériaux intermétalliques ou encore des céramiques conductrices.

## Description

### Domaine technique

La présente invention se rapporte au domaine de l'horlogerie. Elle concerne, plus particulièrement, un procédé de réalisation d'un arbre de pivotement horloger et plus particulièrement un procédé de réalisation d'un arbre de balancier.

### Etat de la technique

Dans un mouvement mécanique d' horlogerie, l' échappement et le balancier-spiral sont des éléments importants dans la détermination de la régularité de la marche. Le balancier spiral est assemblé sur un arbre, appelé arbre de balancier, pivotant dans des paliers. L' échappement comprend généralement une ancre montée sur un arbre, appelé tigeron d' ancre, et une roue d' échappement montée sur un pignon d' échappement. Le rouage, permettant de transmettre l' énergie du barillet à l' échappement, comprend également de nombreux arbres de pivotement. La qualité du pivotement a une grande influence sur la performance du mouvement, en termes de précision, de rendement et de durabilité notamment.

La réalisation d' arbres de pivotement horloger, et plus particulièrement d' arbres de balancier, de manière industrielle est particulièrement complexe. En effet, l' arbre est décolleté dans une barre, dont le matériau doit être suffisamment tendre pour être usiné de manière précise et rapide, sans induire d' usure précoce des outils de coupe. Mais les zones interagissant avec les paliers, appelées pivots, doivent également être suffisamment dures, pour résister à l' usure du fonctionnement. Par ailleurs, l' état de surface des pivots doit être particulièrement travaillé et il est aujourd' hui obtenu par des opérations de roulage, qui nécessitent un matériau présentant une dureté d' au moins 600Hv.

Ces opérations de roulage permettent non seulement d' obtenir l' état de surface souhaité, mais également les formes requises pour les pivots avec une précision dimensionnelle bien maîtrisée, avec une tolérance de l' ordre du micron. Le décolletage est donc effectué selon des cotes intermédiaires, qui tiennent compte de la matière enlevée lors du roulage. Sur la figure 2, nous avons représenté selon la ligne 10, la forme d'un arbre issu du décolletage, et selon la ligne 12, sa forme après roulage. Le roulage permet d' obtenir la géométrie recherchée pour les pivots. Eventuellement, une opération supplémentaire de finition tribologique, tel qu'un polissage, est encore effectuée. Cette dernière entraîne une abrasion de matière supplémentaire et permet d' obtenir les cotes selon la ligne 14, qui sont les cotes définitives.

Le matériau choisi doit donc être aisément décolletable, et être ensuite apte à être durci par des traitements de trempe ou de revenu. L' usinabilité d'un matériau peut être corrélée directement à son effort spécifique de coupe, mesuré par les fabricants par le paramètre Kc, donné généralement en N/mm² ou MPa. On utilise généralement des aciers martensitiques au carbone incluant du plomb et des sulfures de manganèse pour améliorer leur usinabilité. Un acier de ce type utilisé en horlogerie est connu sous la référence 20AP.

Bien que donnant satisfaction en termes d' usinabilité et d' état de surface, les aciers actuellement utilisés présentent l' inconvénient d'être sensibles à une exposition à un champ magnétique, ce qui peut ensuite perturber la marche de la montre.

Actuellement, les horlogers cherchent donc des alliages alternatifs, présentant des propriétés similaires à celles des aciers martensitiques, à savoir une bonne usinabilité, une aptitude au durcissement par des traitements divers, et qui soient autant amagnétiques que possible. L' un des buts de ces tentatives est de conserver les techniques d' usinage jusqu' ici maîtrisées, pour reproduire les formes de pivot éprouvées et donnant satisfaction.

Contrairement à l' approche actuellement suivie, la présente invention vise à changer de paradigme et a pour but de proposer un nouveau procédé de réalisation d'un arbre de pivotement horloger, particulièrement d'un arbre de balancier.

### Divulguation de l' invention

De façon plus précise, un premier aspect de l'invention concerne un procédé de réalisation d'un arbre de pivotement horloger, par exemple un arbre de balancier, en matière amagnétique et conductrice d' électricité. Le procédé est effectué au moyen d'une machine comprenant un organe de préhension rotatif et un système d' usinage par électroérosion à fil monté sur un actuateur à commande numérique. Le procédé selon l' invention comprend les étapes suivantes :
a. se doter d' une barre de ladite matière s' étendant selon un axe longitudinal,
b. agencer la barre selon son axe longitudinal sur l' organe de préhension rotatif,
c. mettre la barre en forme par usinage électroérosion à fil pour obtenir un arbre de pivotement comprenant un pivot à chaque extrémité, l' étape c. comprenant la mise en rotation continue de la barre autour de son axe longitudinal pour la mise en forme desdits pivots.
d. Optionnellement, effectuer un traitement de finition tribologique.

La remise en cause des techniques d' usinage traditionnelles (décolletage, roulage) et l' utilisation d' une nouvelle technique, aux possibilités insoupçonnées, permettent d' explorer de nouveaux champs et de nouvelles possibilités en termes de matériaux.

Un autre aspect de l' invention porte sur un arbre de balancier réalisé dans un alliage amagnétique choisi dans la famille des aciers inoxydables austénitiques, des verres métalliques (Bulk Metallic Glass ou BMG en anglais), des alliages à base tungstène (carbure de tungstène avec liant nickel par exemple), des matériaux intermétalliques ou encore des céramiques conductrices.

### Brève description des dessins

La figure 1 représente une vue schématique d' une machine comprenant un organe de préhension rotatif et un système d' usinage par électroérosion à fil monté sur un actuateur à commande numérique. La figure 1 montre aussi une barre agencée sur l' organe de préhension rotatif.

La figure 2 annexée représente les géométries d'un arbre de balancier au cours de sa réalisation selon un procédé traditionnel, tandis que les figures 3a, 3b et 3c proposent des géométries d' arbre de balancier réalisés par le procédé selon des modes de réalisation exemplaires de l' invention.

### Mode de réalisation de l' invention

L' invention propose d' utiliser une nouvelle technique de fabrication, basée sur une machine à commande numérique, dont l' actuateur est équipé d'un système d' usinage par électroérosion à fil. L'électroérosion, appelée aussi EDM (electrical discharge machining en anglais), est un procédé d'usinage qui consiste à enlever de la matière dans une pièce en utilisant des décharges électriques. Il existe différents types d' électroérosion parmi lesquels :
- l' électroérosion par enfonçage, dans laquelle une électrode de forme complémentaire à la forme à usiner s'enfonce dans la pièce. Cette technique n'est généralement pas adaptée à l' usinage de pièces de précision en série car l' électrode de forme présente une usure importante. De manière empirique, nous pouvons considérer que l' enlèvement de matière lors d'un usinage par enfonçage se répartit à 80% en enlèvement matière sur la pièce à usiner et à 20% en enlèvement matière sur l' électrode, c' est-à-dire en usure de l' électrode.
- l' électroérosion par fil, où un fil conducteur animé d'un mouvement plan et/ou angulaire découpe une pièce suivant une surface réglée.

La machine à commande numérique comprend également un organe de préhension rotatif destiné à recevoir une barre dans un matériau à usiner. La barre s' étend selon un axe longitudinal. Typiquement, les barres de décolletage pour la réalisation d' arbre de balancier sont cylindriques et présentent un diamètre compris entre 1,5mm et 3mm, préférentiellement 2mm ; et une longueur comprise entre 1m et 3m, préférentiellement 2m. La barre est montée sur l' organe de préhension rotatif selon son axe longitudinal, c' est-à-dire que la mise en rotation de la barre se fait autour de son axe longitudinal à l' instar d' une décolleteuse traditionnelle. Cet agencement permet de réaliser des arbres de pivotement horloger en usinage par électroérosion.

La figure 1 représente une vue schématique d' une machine comprenant un organe de préhension rotatif 1 et un système d' usinage par électroérosion à fil 2 monté sur un actuateur à commande numérique 3, ainsi qu' une barre 4 agencée sur l' organe de préhension rotatif 1. La barre 4 s' étend selon un axe longitudinal A.

Selon l' invention on réalise un arbre de pivotement horloger, comprenant un pivot à chaque extrémité, avec un système d' usinage par électroérosion à fil. Le fil 2 présente, par exemple, un diamètre de 0.02mm à 0.30mm, préférentiellement un diamètre de 0.02mm à 0.25mm, encore plus préférentiellement un diamètre de 0.02mm à 0. 15mm. De manière avantageuse, le fil 2 peut être en un matériau choisi dans le groupe constitué des :
- Laiton CuZn36, CuZn37, CuZn40 sans revêtement
- Laiton CuZn36, CuZn37, CuZn40 avec revêtement Zn, Cu₅Zn₈, Cu
- Cuivre revêtu CuZn50, Cu₅Zn₈
- Acier revêtu CuZn40
- Alliage de cuivre
- Alliage nickel titane
- Tungstène revêtu.

Selon un premier mode de réalisation, le système d' usinage par électroérosion à fil 2 est utilisé pour usiner une pièce à partir d'une barre 4 mise en rotation continue dans un organe de préhension rotatif 1, à l' instar d' une décolleteuse. La rotation continue de la barre 4 permet de créer une pièce constituée de différentes surfaces de révolution. Parmi ces surfaces de révolution nous pouvons retrouver des zones de pivotement ou des portées permettant l' assemblage de différents composants. Pour un arbre de balancier, ces portées permettent d' y assembler la serge de balancier, le plateau ou la virole par exemple.

Selon un deuxième mode de réalisation, certaines opérations d' usinage sur l' arbre sont réalisées avec une rotation incrémentale (non continue). Dans ce cas, lors de l' usinage par électroérosion à fil 2, la barre 4 n'est pas entraînée en rotation continue. La barre 4 peut ensuite effectuer une rotation d'un angle donné et être usinée à nouveau par électroérosion à fil 2. Les parties de l' arbre réalisées de cette manière présentent alors un ou plusieurs méplats ou une surface polygonale. Par exemple, une première étape d' usinage d' ébauche peut être réalisée en usinant la barre 4 fois à 90° , 6 fois à 60° , 10 fois à 36° ou plus généralement X fois à Y° , avec X*Y° =360° , afin de retirer une quantité importante de matière. La présence d'un usinage par rotation incrémentale permet de structurer la barre. Cet usinage par rotation incrémentale peut concerner la barre sur toute sa longueur, à l' exception des extrémités, ou une ou plusieurs parties de la barre. Il est ainsi possible de préparer un arbre dont les extrémités sont usinées par rotation continue et la partie longitudinale usinée par rotation incrémentale et/ou continue. L' arbre résultant de cet usinage peut donc comporter une partie ayant une section carrée, octogonale, ou des méplats··· La rotation incrémentale peut consister à réaliser un premier usinage sans rotation, faire tourner la barre sans usinage, réaliser un deuxième usinage sans rotation··· jusqu' à obtenir la forme désirée. Avantageusement, une étape supplémentaire d' usinage par électroérosion en rotation continue est ensuite mise en oeuvre sur les portées nécessitant une surface de révolution, par exemple sur les pivots. Certaines portées peuvent rester polygonales, notamment les surfaces non fonctionnelles ou les surfaces d' assemblage (le chassage du plateau ou de la virole peut se faire sur une surface polygonale par exemple). Ainsi, l' étape c. du procédé peut comprendre un ou plusieurs usinages par électroérosion. La présence de plusieurs usinages par électroérosion peut notamment permettre de réaliser un arbre de pivotement ayant un ou plusieurs méplats ou une forme polygonale. L' étape c. comprend donc un usinage en rotation continue et, optionnellement, un usinage en rotation incrémentale pouvant être suivi d'un autre usinage en rotation continue.

De manière avantageuse, l' utilisation d' une machine comprenant un système d' usinage par électroérosion à fil 2 monté sur un actuateur à commande numérique 3 combiné avec un organe de préhension rotatif 1, permet de réaliser toutes formes sur l' arbre, y-compris des formes qui ne sont pas de révolution, dès lors que la rotation de la barre 4 est incrémentale.

Grâce aux directions que peut prendre le fil, on peut envisager de réaliser des arbres et des pivots avec des formes conventionnelles, c'est-à-dire des formes actuellement réalisées par décolletage et roulage. D' autres formes sont également possibles, qui ne seraient pas réalisables par décolletage, ni par roulage. Les géométries visées sont obtenues directement lors de l' étape c. d' usinage par électroérosion à fil.

A titre d' exemple, la figure 3 donne trois possibilités, respectivement aux figures 3a, 3b et 3c.

L' extrémité du pivot illustré en 3a est plate. Elle se décrit comme un cylindre circulaire droit de diamètre D (Symétrie axiale). La base de ce cylindre présente un arc de cercle de 90° de rayon A, compris entre 5 et 25 um, partant de la génératrice du cylindre. De façon tangentielle et continue, un rayon de courbure R supérieur à 0.5 mm, prolonge le rayon A jusqu' au centre de la base du cylindre.

L' extrémité du pivot illustré en 3b est convexe. Elle se décrit comme un cylindre circulaire droit de diamètre D (Symétrie axiale). La base de ce cylindre présente un arc de cercle de 90° , de rayon A compris entre 5 et 25 um, partant de la génératrice du cylindre. De façon tangentielle et continue, un rayon de courbure R compris entre 0.1 et 0.5 mm, plus généralement compris entre D/2 et 0.5mm, prolonge le rayon A jusqu' au centre de la base du cylindre.

L' extrémité du pivot illustré en 3c comprend une encoche concave E. Le pivot se décrit comme un cylindre circulaire droit de diamètre D (Symétrie axiale). La base de ce cylindre présente un arc de cercle d' environ 90° , de rayon A compris entre 5 et 25 um, partant de la génératrice du cylindre. Le bout de pivot présente une forme générale convexe (présence d'un rayon en bout de pivot) avec un usinage concave. Cet usinage est par exemple une encoche E réalisée par le fil 2 d' électroérosion sur le bout de pivot. Cette forme, qui n' est pas une forme de révolution, permet de modifier le point de contact du pivot lorsque le pivotement se fait en bout de pivot.

L' arbre de pivotement horloger (avantageusement arbre de balancier) présente un diamètre de pivot D préférentiellement compris entre 0.03mm et 0.20mm, avantageusement compris entre 0.04mm et 0.09mm.

Les exemples donnés ci-dessus ne sont pas limitatifs et les formes décrites entre la partie cylindrique et la partie plate, respectivement convexe, respectivement concave, peuvent être adaptées, ainsi que les rayons de courbure des parties convexes, respectivement concaves. De plus, le pivot peut présenter une forme légèrement conique en lieu et place de la partie cylindrique.

De manière particulièrement avantageuse et inattendue, il a été observé que cette technologie de décolletage par électroérosion à fil permettait d' obtenir un très bon contrôle du procédé et une fabrication de pièces dans les dimensions utilisées pour des pivots horlogers, avec non seulement des tolérances très réduites mais également des états de surface remarquables.

Pour ce qui concerne les états de surface obtenus, ils sont similaires voire meilleurs que ceux obtenus après un décolletage conventionnel. En sortie de décolletage, on mesure une rugosité Ra avantageusement comprise entre 0,08µm et 0,15 um après usinage électroérosion à fil, alors qu' elle est généralement de 0. 2 um après décolletage conventionnel. La qualité de l' état de surface peut permettre de se passer de roulage ultérieur. Le procédé selon l' invention peut donc être dépourvu d' étape de roulage après l' usinage électroérosion à fil.

Une étape de roulage peut cependant être prévue après l' étape d' usinage par électroérosion à fil. Cette étape de roulage peut notamment être utile lorsque la machine d' usinage par électroérosion à fil 2 dispose d'un unique organe de préhension rotatif 1 et que l' arbre est séparé par tronçonnage du reste de la barre 4, ce tronçonnage étant effectué au niveau d'un pivot de l' arbre. De manière générale, l' état de surface au niveau de la surface tronçonnée est assez complexe à maîtriser et une reprise de la surface tronçonnée par roulage sur une machine dédiée peut donc être prévue. Alternativement, une reprise de la surface tronçonnée par électroérosion, après avoir retourné et replacé l' arbre dans l' organe de préhension rotatif 1, peut aussi être mise en oeuvre.

Une étape supplémentaire de finition tribologique/polissage, peut être prévue pour obtenir un état de surface conforme aux spécifications requises, par exemple pour affiner davantage l' état de surface. Ce type d' opération est typiquement effectué en vrac, par agitation dans un milieu chargé de particules abrasives. On peut donc traiter un grand nombre de pièces, de manière très efficiente. On n' observe pas de changement de géométrie au cours de cette opération, mais seulement une réduction homogène des dimensions, de quelques um, en fonction de la durée de l' opération ainsi qu' une diminution de la rugosité.

De manière encore plus intéressante, des essais ont été réalisés avec des matières non utilisées pour ce genre d' applications, ces matières étant connues pour leur faible usinabilité avec des outils traditionnels, de type burin de décolletage. En effet, l' usinage de ces matières entraine une usure rapide des outils de coupe en carbure, ce qui les rend inutilisables industriellement. De plus, au vu des faibles dimensions des arbres et des pivots, les contraintes mécaniques imposées lors du décolletage rendent quasi impossibles la réalisation de pièces dans ce type de matière.

La matière mise en oeuvre dans le procédé d' électroérosion à fil doit être conductrice d' électricité afin d'être apte à l' usinage par électroérosion. Avantageusement, la matière a une conductivité électrique supérieure à 1 S.m⁻¹ (1 Siemens par mètre), encore plus avantageusement supérieure à 100 S.m⁻¹.

La matière adéquate est choisie parmi les métaux amagnétiques, avantageusement les aciers inoxydables austénitiques et conducteurs d' électricité, les titanes ou alliages de titane, les verres métalliques (Bulk Metallic Glass ou BMG en anglais), ou encore les alliages à base tungstène.

Il est également possible de choisir une matière amagnétique et conductrice d' électricité parmi :
- Les matériaux intermétalliques
- Les céramiques conductrices par exemple les matériaux constitués d'une base céramique (par exemple ZrO₂, Si₃N₄, Al₂O₃), enrichie avec une phase conductrice dispersée (par exemple TiC, TiN, TiCN, WC ou TiB₂).
- Les composites à matrice métallique, par exemple le carbure de tungstène avec un liant nickel
- Le silicium, par exemple le silicium dopé au bore ou au phosphore
- Le carbure de titane (TiC)

Ces matériaux présentent l' avantage d'être amagnétiques et conducteurs d' électricité.

Ainsi, l' invention concerne également un arbre de pivotement horloger, par exemple un arbre de balancier réalisé en un tel matériau amagnétique et conducteur d' électricité. Bien que cela ne soit pas exclu, l' arbre selon l' invention n' a pas besoin de recevoir un revêtement externe pour modifier ses propriétés tribologiques.

Avantageusement, ladite matière présente une dureté (avant et après usinage par électroérosion à fil) supérieure à 450HV, préférentiellement supérieure à 600HV. Avantageusement ladite matière présente une dureté (avant et après usinage par électroérosion à fil) comprise entre 450HV et 2000HV, encore plus avantageusement comprise entre 600HV et 1200HV.

Lorsque la matière choisie est un alliage métallique, cette dernière peut éventuellement être traitée thermiquement, par exemple pour modifier certaines propriétés, comme sa dureté. Ces traitement thermiques, appelés vieillissements pour ce type d' alliage, sont avantageusement effectués avant l' usinage par électroérosion à fil, ce qui permet d' éviter tout changement dimensionnel pouvant survenir lors des traitements thermiques.

Les alliages mentionnés étant particulièrement durs, éventuellement après un traitement thermique ad-hoc, on peut donc se passer d' étapes de durcissement généralement mises en oeuvre après l' usinage. En effet, avec un décolletage traditionnel, les opérations de traitements thermiques de type trempe ou revenu, sont effectués après l' usinage, ce qui nécessite de prendre en compte les contraintes et déformations thermiques subies.

Grâce aux possibilités offertes par l' usinage selon l' invention et grâce à la précision que cette technique permet d' obtenir, on peut donc usiner l' arbre de pivotement horloger (avantageusement un arbre de balancier), y-compris les éventuels pivots, avec la géométrie finale. Une simple étape de finition tribologique ou polissage est préférentiellement effectuée, en conservant la géométrie définie, c'est-à-dire en conservant les angles ou rayons, une simple contraction par enlèvement de matière régulier pouvant être observée. Le procédé est donc beaucoup mieux maitrisé.

On a ainsi pu réaliser, par décolletage laser, des arbres de pivotement horloger, par exemple des arbres de balancier, y compris les pivots, dans différentes matières présentant une usinabilité moyenne à mauvaise par outil coupant, par exemple des matières présentant des efforts spécifiques de coupes supérieurs ou égaux à 2400 N/mm². De manière surprenante, le décolletage par électroérosion à fil tel que décrit ci-dessus, permet d' obtenir les formes recherchées avec des précisions requises et des états de surface particulièrement bons.

On souligne que les pivots sont mis en forme lors de l' opération de décolletage. Toutes les caractéristiques géométriques de l' arbre, y compris les pivots, sont bien réalisées avec une dispersion extrêmement faible. Les dimensions obtenues tiennent compte, le cas échéant, de l' enlèvement de matière lié à une étape de finition, de type polissage ou autre.

Les arbres peuvent être utilisés sans ajout d'un revêtement externe. On obtient ainsi des arbres homogènes, en termes de matériau et de propriétés.

Un aspect intéressant du procédé de fabrication, est que le système d' usinage par électroérosion à fil 2 peut travailler sur toute la longueur de l' arbre, hormis le bout de pivot qui relie l' arbre à la barre 4. En modulant les paramètres du système d' usinage par électroérosion à fil 2, on peut ainsi mettre en forme l' ensemble des zones de l' arbre, en affinant progressivement l' état de surface. A la différence d'un procédé de décolletage traditionnel où l' arbre de balancier est réalisé par section longitudinale, au fur et à mesure de l' avance de la barre, le système d' usinage par électroérosion à fil réalise l' arbre en travaillant toute sa longueur et en réduisant les diamètres, puis en affinant les états de surface, de manière progressive.

Le procédé peut comprendre les blocs d' étapes suivants, chacun comportant une pluralité d' étapes, dont le détail peut être modifié en fonction du savoir-faire de l' homme du métier et des spécificités de la machine utilisée :
- Ebauche de la barre : consiste à réduire le diamètre de la barre pour l' amener à un diamètre de 1 à 3mm,
- Profilage de l' arbre de balancier : consiste à donner la forme générale de l' arbre de balancier (plateau, géométrie générale···),
- Piqûre de la rivure : soit une piqûre de forme classique (via un usinage concave classique ou via une électroérosion par enfonçage) soit la réalisation de languettes de sertissage par électroérosion à fil, les languettes étant ensuite rabattues par déformation plastique afin de solidariser la serge de balancier sur l' arbre de balancier, cette réalisation de languettes peut être faite avec le système d' électroérosion à fil,
- Mise en forme des extrémités des pivots : consiste à réaliser la partie extrémale du pivot,
- Traitement de finition, par exemple par tribofinition vrac.

Selon un mode de réalisation avantageux, le procédé de fabrication comprend :
- une mise en forme, d' une première extrémité de l' arbre tandis que l' arbre est tenu par la machine du côté d' une deuxième extrémité de l' arbre, le cas échéant par l' intermédiaire de la barre 4,
- une prise par la machine de l' arbre par la première extrémité précédemment mise en forme, et
- une mise en forme, de la deuxième extrémité tandis que la première extrémité est tenue par la machine.

Entre la deuxième et la troisième étapes de ce mode de réalisation, l' arbre est avantageusement séparé par tronçonnage du reste de la barre 4, ce tronçonnage étant effectué au niveau de la deuxième extrémité. Avantageusement, le tronçonnage est effectué par le système d' usinage par électroérosion à fil 2. Autrement dit, le procédé fait appel à une machine dotée de deux broches, de manière à réaliser une première partie de l' arbre sur une première broche, un transfert sur une seconde broche et un usinage d'une deuxième partie de l' arbre suite au transfert sur la seconde broche. Le chargement et le déchargement des arbres pourraient être réalisés de manière automatique.

## Revendications

1. Procédé de réalisation d'un arbre de pivotement horloger en matière amagnétique et conductrice d' électricité au moyen d'une machine comprenant un organe de préhension rotatif (1) et un système d' usinage par électroérosion à fil (2) monté sur un actuateur à commande numérique (3), ledit procédé comprenant les étapes suivantes :
a. se doter d' une barre (4) de ladite matière s' étendant sur un axe longitudinal (A),
b. agencer la barre (4) selon son axe longitudinal (A) sur l' organe de préhension rotatif (1),
c. mettre la barre (4) en forme par usinage électroérosion à fil pour obtenir un arbre de pivotement horloger comprenant un pivot à chaque extrémité,
l' étape c. comprenant la mise en rotation continue de la barre (4) autour de son axe longitudinal (A) pour la mise en forme desdits pivots.

2. Procédé selon la revendication 1, **caractérisé en ce que** le procédé comprend en outre une étape d. de traitement de finition tribologique réalisée après l' étape c.

3. Procédé selon l' une des revendications précédentes, **caractérisé en ce que** ladite matière présente une dureté supérieure à 450HV, préférentiellement supérieure à 600HV.

4. Procédé selon l' une des revendications précédentes, **caractérisé en ce que** ladite matière présente une conductivité électrique supérieure à 1 S. m⁻¹, avantageusement supérieure à 100 S.m⁻¹

5. Procédé selon l' une des revendications précédentes, **caractérisé en ce que** ladite matière est choisie parmi les familles des aciers inoxydables austénitiques, des verres métalliques, des alliages à base tungstène, des matériaux intermétalliques ou des céramiques conductrices.

6. Procédé selon l' une des revendications précédentes, **caractérisé en ce que** l' arbre de pivotement horloger présente un pivot de diamètre compris entre 0.03mm et 0.20mm, avantageusement compris entre 0.04mm et 0. 09mm.

7. Procédé selon l' une des revendications précédentes, **caractérisé en ce que** l' étape c. comporte :
- une mise en forme d' une première extrémité de l' arbre tandis que l' arbre est tenu par la machine du côté d' une deuxième extrémité de l' arbre,
- la prise par la machine de l' arbre du côté de la première extrémité précédemment mise en forme, et
- une mise en forme de la deuxième extrémité tandis que l' arbre est tenu par la machine du côté de sa première extrémité.

8. Procédé selon l' une des revendications précédentes, **caractérisé en ce que** l' étape c. comprend une ou plusieurs étapes d' usinage par électroérosion à fil, par rotation incrémentale de la barre 4, pour :
- réaliser un ou plusieurs méplats ou une forme polygonale.

9. Procédé selon l' une des revendications précédentes, **caractérisé en ce que** le fil 2 présente un diamètre de 0.02mm à 0.30mm, préférentiellement de 0.02mm à 0.25mm, plus préférentiellement de 0.02mm à 0.15mm.

10. Procédé selon l' une des revendications précédentes, caractérisé en ce la barre 4 de l' étape a. présente un diamètre compris entre 1,5mm et 3mm ; et une longueur comprise entre 1m et 3m.

11. Procédé selon l' une des revendications précédentes, **caractérisé en ce que** ladite matière est une céramique conductrice choisie par les céramiques ZrO₂, Si₃N₄ ou Al₂O₃, enrichies avec une phase conductrice dispersée choisie parmi TiC, TiN, TiCN, WC et TiB₂.

12. Arbre de pivotement horloger réalisé par le procédé selon l' une des revendications 1 à 11 comprenant un pivot à chaque extrémité, le diamètre des pivots D étant compris entre 0.03mm et 0.20mm.

13. Arbre de pivotement horloger selon la revendication précédente, comprenant une extrémité de pivot convexe présentant un rayon de courbure R compris entre D/2 et 0.5mm.

14. Arbre de balancier selon la revendication 12, comprenant une extrémité de pivot plate ou convexe.
